# EUROPÄISCHE PATENTANMELDUNG

(11) **EP 4 592 461 A1**
(43) Veröffentlichungstag der Anmeldung: **30.07.2025**
(21) Anmeldenummer: 25153283.4
(22) Anmeldetag: 22.01.2025
(51) Int. Cl.: E03C 1/14, A47K 1/04, E03C 1/18

(54) **BAUSATZ ZUR HERSTELLUNG EINES WASCHBECKENS UND WASCHBECKEN**

(30) Priorität: 24.01.2024 DE 202024100346 U
(71) Anmelder: Schlüter-Systems KG, 58640 Iserlohn (DE)
(72) Erfinder: Schlüter, Marc, 58636 Iserlohn (DE)
(74) Vertreter: Schröter & Albrecht Patentanwälte PartG mbB

(57) **Zusammenfassung**

Bausatz (2) zur Herstellung eines Waschbeckens (1), das einen insbesondere Hartschaum aufweisenden Basiskörper (3) mit einer oberseitigen Vertiefung (19), deren Boden ein Gefälle in Richtung einer in der Vertiefung (19) ausgebildeten Ablauföffnung (15) bildet, und eine Entwässerungseinrichtung (6) umfasst, die einen Ablauf (16) aufweist, der zum Einsetzen in die Ablauföffnung (15) ausgelegt ist, wobei der Bausatz (2) ein als separates Bauteil ausgebildetes, insbesondere aus Hartschaum hergestelltes Vorsprungelement (32) vorgesehen ist, das dazu ausgelegt ist, oberhalb der bestimmungsgemäß positionierten Entwässerungseinrichtung (6) derart angeordnet und mit dem Basiskörper (3) verbunden zu werden, dass zwischen dem Ablauf (16) der Entwässerungseinrichtung (6) und der Unterseite des Vorsprungelements (32) ein Ablaufspalt (33) gebildet wird, der bevorzugt eine Breite (b33) im Bereich von 3 bis 25mm aufweist.

## Beschreibung

Die vorliegende Erfindung betrifft einen Bausatz zur Herstellung eines Waschbeckens, das einen insbesondere Hartschaum aufweisenden Basiskörper mit einer oberseitigen Vertiefung, deren Boden ein Gefälle in Richtung einer in der Vertiefung ausgebildeten Ablauföffnung bildet, und eine Entwässerungseinrichtung umfasst, die einen Ablauf aufweist, der zum Einsetzen in die Ablauföffnung ausgelegt ist. Ferner betrifft die Erfindung ein aus einem solchen Bausatz hergestelltes Waschbecken.

Bausätze zur Herstellung eines Waschbeckens sind im Stand der Technik grundsätzlich bekannt. Lediglich beispielhaft seien hier die Produkte "LAVADO-FLOAT L" der Lux Elements GmbH & Co KG und "Sanbath" der WEDI GmbH genannt. Diese Bausätze umfassen einen Basiskörper, der mit einer oberseitigen Vertiefung versehen ist, deren Boden ein Gefälle in Richtung einer in der Vertiefung ausgebildeten Ablauföffnung bildet. Der Basiskörper ist aus einem einzelnen Hartschaumblock hergestellt, in den die Vertiefung samt Gefälle durch Einschäumen in eine entsprechende Form oder durch Fräsbearbeitung eingebracht ist. Die Hauptaußenflächen sind abgesehen von der Rückseite mit einer mineralischen Beschichtung versehen, die als Haftvermittlungsschicht ein Anhaften von Dünnbettmörtel oder Spachtelmaterial fördert. Entsprechend können die Waschbecken nach ihrer Montage gespachtelt oder mit Fliesen verkleidet werden.

Ausgehend von diesem Stand der Technik ist es eine Aufgabe der vorliegenden Erfindung, einen Bausatz zur Herstellung eines Waschbeckens sowie ein Waschbecken der eingangs genannten Art mit alternativem Aufbau zu schaffen.

Zur Lösung dieser Aufgabe schafft die vorliegende Erfindung einen Bausatz zur Herstellung eines Waschbeckens, das einen insbesondere Hartschaum aufweisenden Basiskörper mit einer oberseitigen Vertiefung, deren Boden ein Gefälle in Richtung einer in der Vertiefung ausgebildeten Ablauföffnung bildet, und eine Entwässerungseinrichtung umfasst, die einen Ablauf aufweist, der zum Einsetzen in die Ablauföffnung ausgelegt ist, dadurch gekennzeichnet, dass der Bausatz ein als separates Bauteil ausgebildetes, insbesondere aus Hartschaum hergestelltes Vorsprungelement vorgesehen ist, das dazu ausgelegt ist, oberhalb der bestimmungsgemäß positionierten Entwässerungseinrichtung derart angeordnet und mit dem Basiskörper verbunden zu werden, dass zwischen dem Ablauf der Entwässerungseinrichtung und der Unterseite des Vorsprungelements ein Ablaufspalt gebildet wird, der bevorzugt eine Breite im Bereich von 3 bis 25mm aufweist.

Im montierten Zustand verdeckt das Vorsprungelement die Entwässerungseinrichtung optisch, was ein sehr schlichtes und ansprechendes Design des Waschbeckens nach sich zieht.

Bevorzugt sind Flächen des Basiskörpers und/oder der Dichtmanschette und/oder der Dichtbänder und/oder des Vorsprungelements mit einer nach außen weisenden Haftvermittlungsschicht versehen, die ein Anhaften von Dünnbettmörtel oder Spachtelmaterial, insbesondere Betonspachtel, fördert. Entsprechend lassen sich die entsprechenden Komponenten im montierten Zustand einfach mit einer Spachtelschicht oder mit Fliesen versehen.

Vorteilhaft handelt es sich bei der Haftvermittlungsschicht um einen Vliesstoff oder um ein Gewebe, was insbesondere die Herstellung des Bausatzes einfach und preiswert gestaltet.

Unterhalb der Haftvermittlungsschicht ist bevorzugt eine wasserdichte Schicht vorgesehen, insbesondere dann, wenn das Material des Basiskörpers nicht wasserdicht ist, oder wenn Fügestellen vorhanden sind, durch die Wasser und/oder Feuchtigkeit hindurchdringen können.

Bei der wasserdichten Schicht handelt es sich vorteilhaft um eine Kunststofffolie, beispielsweise aus Polyethylen, wodurch ein einfacher und preiswerter Aufbau erzielt wird.

Bevorzugt ist unmittelbar unterhalb und oberhalb der wasserdichten Schicht eine Haftvermittlungsschicht angeordnet ist. Die untere Haftvermittlungsschicht dient dazu, die Anbringung an den Komponenten zu erleichtern.

Die Haftvermittlungsschicht bzw. die Haftvermittlungsschichten wird/werden bevorzugt bereits bei der Herstellung der wasserdichten Schicht mit dieser verbunden, so dass ein fest zusammenhängender zwei- oder dreischichtiger Aufbau erzielt wird, der sich einfach verarbeiten lässt. Ein derart zwei- oder dreischichtiger Aufbau lässt sich beispielsweise herstellen, indem auf eine Kunststofffolie mit einem ein Gewebe oder einem Vliesstoff kaschiert oder thermisch verbunden wird.

Der Hartschaum kann bereits bei seiner Herstellung direkt an eine Haftvermittlungsschicht angeschäumt werden. Alternativ ist natürlich auch ein Verkleben oder ein Befestigen unter Einsatz eines thermischen Verfahrens denkbar.

Gemäß einer Ausgestaltung der vorliegenden Erfindung sind die Haftvermittlungsschicht und, wenn vorhanden, die wasserdichte Schicht zumindest teilweise als ein oder mehrere, insbesondere tiefgezogene Formkörper bereitgestellt, deren Abmessungen derart gewählt sind, dass sie sich passgenau in die oberseitige Vertiefung des Basiskörpers einsetzen lassen, wodurch die Montage des Bausatzes deutlich erleichtert wird.

Bevorzugt ist eine längliche Entwässerungsrinne vorgesehen, die insbesondere aus Aluminium oder Edelstahl hergestellt ist, wobei die Entwässerungsrinne bevorzugt einen im Wesentlichen U-förmigen Querschnitt aufweist, wobei insbesondere einer der einander gegenüberliegenden Schenkel nach außen gewölbt und oder an seinem freien Ende nach außen abgekantet ist. Eine solche Entwässerungsrinne erhöht die Wertigkeit des Erscheinungsbilds und lässt sich vor allem gut reinigen. Die Entwässerungsrinne umfasst vorteilhaft einen Ablaufstutzen, der in die Ablauföffnung der Entwässerungseinrichtung einsetzbar ist.

Gemäß einer Ausgestaltung der vorliegenden Erfindung weist der Basiskörper eine Mehrzahl von zugeschnittenen Hartschaumplatten auf, die übereinander angeordnet und fest miteinander verbundenen sind. Der Zuschnitt solcher einzelnen Hartschaumplatten erfordert keine Fräsmaschine, wodurch maschinelle Anschaffungskosten vermieden werden, wenn bereits entsprechende Schneidwerkzeuge zum Schneiden von Hartschaumplatten vorhanden sind. Darüber hinaus kann der Aufbau des Basiskörpers dank des Zuschnitts der einzelnen Platten sehr variabel gestaltet werden, insbesondere in Bezug auf Hinterschnitte oder dergleichen.

Der Boden der Vertiefung ist bevorzugt durch einen abwärts abgewinkelten Plattenabschnitt einer oberen Hartschaumplatte gebildet, insbesondere der obersten Hartschaumplatte. Auf diese Weise wird ein einfacher Aufbau erzielt. Es können Stützelemente vorgesehen sein, die den Plattenabschnitt von unten stützen, wodurch ein robuster Aufbau erzielt wird.

Vorteilhaft weist die den Boden der Vertiefung bildende Hartschaumplatte eine Plattenstärke im Bereich von 2 bis 10 mm auf, insbesondere im Bereich von 4 bis 7 mm. Eine vergleichsweise geringe Plattenstärke ist der Ausbildung des abgewinkelten Plattenabschnitts zuträglich.

Bevorzugt ist unmittelbar unterhalb der den Boden der Vertiefung bildenden Hartschaumplatte eine Hartschaumplatte angeordnet, die eine größere Plattenstärke als die den Boden der Vertiefung bildende Hartschaumplatte aufweist, insbesondere eine Plattenstärke im Bereich von 15 bis 35 mm, besser noch im Bereich von 20 bis 25 mm, wobei die unterhalb der den Boden der Vertiefung bildenden Hartschaumplatte angeordnete Hartschaumplatte unterhalb des abgewinkelten Plattenabschnitts eine Aussparung aufweist, deren Breite der Breite des abgewinkelten Plattenabschnitts entspricht und deren Tiefe der Tiefe des abgewinkelten Plattenabschnitts entspricht.

Gemäß einer Ausgestaltung der vorliegenden Erfindung weist eine unterhalb derjenigen Hartschaumplatte, die unterhalb der den Boden der Vertiefung bildenden Hartschaumplatte angeordnet ist, angeordnete Hartschaumplatte eine Aussparung auf, deren Breite der Breite des abgewinkelten Plattenabschnitts entspricht, und deren Tiefe geringer als die Tiefe des abgewinkelten Plattenabschnitts ist, so dass die Unterseite des abgewinkelten Plattenabschnitts auf der darunter angeordneten Hartschaumplatte aufliegt.

Bausatz nach einem der vorhergehenden Ansprüche, dadurch gekennzeichnet, dass dieser eine oder mehrere Wandkonsolen zur Befestigung des Waschbeckens an einer Wand aufweist, die zumindest zwei nach vorne vorstehende Schwerter bildet/bilden, und dass der Basiskörper mit zumindest zwei parallelen, sich von der hinteren Basiskörperkante nach vorne erstreckenden, länglich ausgebildeten Schwertaufnahmeaussparungen versehen ist. Eine solche Ausgestaltung fördert eine einfache Endmontage des Waschbeckens.

Gemäß einer Ausgestaltung der vorliegenden Erfindung weist der Basiskörper eine sich von der Oberseite zur Unterseite erstreckende Durchgangsöffnung zur Aufnahme eine Wasserleitung auf, und an der Oberseite des Basiskörpers ist eine mit einer Durchgangsöffnung versehene Montageplatte aus Hartkunststoff oder Metall vorgesehen, wobei die Durchgangsöffnung der Montageplatte fluchtend mit der Durchgangsöffnung des Basiskörpers angeordnet ist und zum Anschließen einer Waschbeckenarmatur dient. Dabei ist der Durchmesser der Durchgangsöffnung der Montageplatte bevorzugt kleiner als der Durchmesser der Durchgangsöffnung des Basiskörpers, um genügend Raum zum Installieren der Waschbeckenarmatur zur Verfügung zu stellen.

Ferner schafft die vorliegende Erfindung zur Lösung der eingangs genannten Aufgabe ein Waschbecken, das mit einem erfindungsgemäßen Bausatz hergestellt ist.

Weitere Merkmale und Vorteile der vorliegenden Erfindung werden anhand der nachfolgenden Beschreibung unter Bezugnahme auf die beiliegende Zeichnung deutlich. Darin ist/sind
Figur 1 eine perspektivische Ansicht eines fast fertig montierten Waschbeckenbausatzes gemäß einer Ausführungsform der vorliegenden Erfindung;
Figur 2 eine Explosionsansicht des in Figur 1 dargestellten Waschbeckenbausatzes;
Figur 3 eine perspektivische Draufsicht eines mit einer Dichtmanschette versehenen Ablaufs einer Entwässerungseinrichtung des in Figur 1 dargestellten Waschbeckenbausatzes;
Figur 4 eine Unteransicht der in Figur 3 dargestellten Anordnung;
Figur 5 eine Seitenansicht eine Unteransicht der in Figur 3 dargestellten Anordnung;
Figur 6 eine perspektivische Ansicht einer an ihrer Unterseite mit einem Ablaufstutzen versehenen Entwässerungsrinne des in Figur 1 dargestellten Waschbeckenbausatzes;
Figur 7 eine weitere perspektivische Ansicht der in Figur 6 gezeigten Entwässerungsrinne;
Figur 8 eine vergrößerte Ansicht des in Figur 2 mit dem Bezugszeichen III gekennzeichneten Ausschnitts;
Figur 9 eine vergrößerte Ansicht des in Figur 2 mit dem Bezugszeichen IV gekennzeichneten Ausschnitts;
Figur 10 eine Schnittansicht des in Figur 1 dargestellten Waschbeckenbausatzes im montierten Zustand;
Figur 11 eine perspektivische Ansicht des fertig montierten und gespachtelten Waschbeckens;
Figur 12 eine perspektivische Ansicht eines Waschbeckenbausatzes gemäß einer zweiten Ausführungsform der vorliegenden Erfindung im montierten Zustand;
Figur 13 eine Querschnittansicht des in Figur 12 gezeigten Waschbeckenbausatzes;
Figur 14 eine Explosionsansicht des in Figur 12 gezeigten Waschbeckenbausatzes;
Figur 15 eine perspektivische Draufsicht eines mit einer Dichtmanschette versehenen Ablaufs einer Entwässerungseinrichtung des in Figur 12 dargestellten Waschbeckenbausatzes;
Figur 16 eine perspektivische Unteransicht der in Figur 15 dargestellten Anordnung; und
Figur 17 eine Seitenansicht der in Figur 15 dargestellten Anordnung;

Gleiche Bezugsziffern beziehen sich nachfolgend auf gleiche oder gleichartige Bauteile.

Die Figuren 1 bis 11 zeigen ein Waschbecken 1 gemäß einer Ausführungsform der vorliegenden Erfindung sowie einen Bausatz 2 zum Herstellen desselben. Der Bausatz 2 umfasst, wie es am besten in Figur 2 zu erkennen ist, als Hauptkomponenten einen Basiskörper 3, der das eigentliche Becken bildet, zwei jeweils ein Schwert 4 aufweisende Wandkonsolen 5, die zur Befestigung des Waschbeckens 1 an einer Wand eines Raumes ausgebildet sind, eine Entwässerungseinrichtung 6, die vorliegend aus einem mit einer Dichtmanschette 28 versehenen Ablauf 16 gebildet ist, eine mit einem Ablaufstutzen 16 versehene Entwässerungsrinne, zwei Dichtfolienelemente 7 und ein Vorsprungelement 32.

Der Basiskörper 3 ist vornehmlich aus Hartschaum hergestellt und umfasst eine oberseitige Vertiefung 19 mit einer Breite B und einer Tiefe T. Genauer gesagt ist der Basiskörper 3 vorliegend aus einer Mehrzahl von zugeschnittenen Hartschaumplatten 8, 9, 10 und 11 gebildet, die übereinander angeordnet und beispielsweise unter Verwendung eines Klebstoffes fest miteinander verbunden sind. Als Hartschaum wird aufgrund seiner wasser- und feuchtigkeitsdichten Eigenschaften extrudierter Polystyrol-Hartschaum (XPS) bevorzugt, wobei natürlich auch andere Hartschäume möglich sind. Die einzelnen Hartschaumplatten 8, 9, 10 und 11, die vorliegend jeweils für sich betrachtet eine einheitliche Plattenstärke s haben, weisen grundsätzlich einen im Wesentlichen rechteckigen Zuschnitt auf. Es sollte allerdings klar sein, dass auch andere Zuschnitte möglich sind, beispielsweise ein quadratischer Zuschnitt, ein Zuschnitt mit Abrundungen in den Kantenbereichen, ein Freiformzuschnitt oder dergleichen, wobei die jeweils hintere Plattenkante der Hartschaumplatten 8, 9, 10 und 11 im Wesentlichen gradlinig ausgebildet sein sollte, um eine Befestigung an einer ebenen Raumwand zu ermöglichen. Bei freistehenden Waschbecken ist eine geradlinige hintere Plattenkante naturgemäß nicht erforderlich.

Die unterste Hartschaumplatte 8 hat einen Hartschaumkern 12, der beidseitig mit einem Schichtverbund beschichtet ist, der vorliegend jeweils eine Haftvermittlungsschicht 14, eine wasserdichte Schicht 13 und erneut eine Haftvermittlungsschicht 14 aufweist. Als wasserdichte Schichten 13 werden Kunststofffolien bevorzugt, wie beispielsweise Polyethylenfolien. Die Haftvermittlungsschichten 14 sind vorliegend als Vliesstoff ausgebildet. Alternativ kann aber auch beispielsweise eine Gewebeschicht als Haftvermittlungsschicht 14 dienen. Die Plattenstärke s8 liegt vorliegend im Bereich von 25 bis 35 mm, ist aber grundsätzlich frei wählbar. Im hinteren Bereich nahe der hinteren Plattenkante ist eine Ablauföffnung 15 ausgebildet, deren Form an die Form eines Ablaufs 16 der Entwässerungseinrichtung 6 angepasst ist. Die Unterseite der untersten Hartschaumplatte 8 ist im vorderen Bereich mit einer sich im Wesentlichen parallel zur vorderen Plattenkante erstreckende durchgehende Nut 17 versehen, in die ein Leuchtmittel eingesetzt werden kann, beispielsweise in Form einer LED-Leiste oder dergleichen. Es sollte klar sein, dass auf die Nut 17 natürlich auch verzichtet werden kann.

Die darüber angeordnete Hartschaumplatte 9 besteht vorliegend aus einem Hartstoffkern 12. Alternativ kann sie aber auch analog zur untersten Hartschaumplatte 8 mit wasserdichten Schichten 13 und Haftvermittlungsschichten 14 versehen sein. Die Hartschaumplatte 9 weist eine vorliegend mittige rechteckige Aussparung 18 auf, deren Breite der Breite B einer oberen Vertiefung 19 des Waschbeckens 1 entspricht. Die Tiefe t ist allerdings etwas geringer gewählt als die Tiefe T der Vertiefung 19. Ferner umfasst die Hartschaumplatte 9 beidseitig der mittigen Aussparung 18 angeordnete Schwertaufnahmeaussparungen 20, die sich parallel zueinander von der hinteren Plattenkante nach vorne erstrecken und an die Abmessungen der Schwerter 4 der Wandkonsolen 5 angepasst sind. Die Plattenstärke s9 beträgt vorliegend 25 mm, wobei die Plattenstärke s mit der Höhe der Schwerter 4 übereinstimmen sollte, um einen sicheren Halt zu gewährleisten.

Die nächste Hartschaumplatte 10, deren grundsätzlicher Aufbau der untersten oder zweituntersten Hartschaumplatte 8, 9 entsprechen kann, weist ebenfalls eine mittige, rechteckig ausgebildete Aussparung 21 auf, deren Breite b10 und Tiefe t10 im Wesentlichen der Breite B und Tiefe T der Vertiefung 19 entspricht. Die Plattenstärke s10 liegt bevorzugt im Bereich von 20 bis 25 mm.

Die oberste Hartschaumplatte 11, deren grundsätzlicher Aufbau vorliegend demjenigen der untersten Hartschaumplatte 8 entspricht, weist einen abwärts abgewinkelten Plattenabschnitt 22 auf, dessen Breite b11 und Tiefe t11 im Wesentlichen denen der Aussparung 21 entsprechen. Ein vorderer Bereich 23 des abgewinkelten Plattenabschnitts bildet das Gefälle des Bodens der Vertiefung 19, ein hinterer Abschnitt 24 einen Einsetzbereich für die Entwässerungseinrichtung 6. Hierzu ist der hintere Bereich 24 ebenfalls mit einer Aussparung 25 versehen. Die Plattenstärke s10 beträgt vorliegend 5 mm.

Die Wandkonsolen 5, die bevorzugt aus Metall hergestellt sind, weisen neben den Schwertern 4 jeweils einen plattenförmigen Befestigungsabschnitt 26 auf, von dem die Schwerter 4 vorstehen und die vorliegend jeweils mit vier Löchern 27 zum Hindurchführen von Schrauben versehen sind. Es sollte klar sein, dass anstelle von zwei Wandkonsolen 5 auch eine einzelne Wandkonsole mit zwei Schwertern eingesetzt werden kann.

Die Entwässerungseinrichtung 6 umfasst den mit der Dichtmanschette 28 versehenen Ablauf 16, in den der unterseitige Ablaufstutzen 42 der Entwässerungsrinne 40 eingesetzt ist. Anstelle der Dichtmanschette 28 können grundsätzlich auch Dichtbänder eingesetzt werden. Die Dichtmanschette ist vorliegend aus einem Schichtaufbau hergestellt, der, von oben nach unten betrachtet, eine Haftvermittlungsschicht 14, insbesondere aus Gewebe oder Vlies, eine wasserdichte Schicht 13, insbesondere aus Kunststofffolie, und erneut eine Haftvermittlungsschicht 14 aufweist. Die Entwässerungsrinne 40 hat vorliegend einen im Wesentlichen U-förmigen Querschnitt, wobei die einander gegenüberliegenden Schenkel übereinander angeordnet sind. Der untere Schenkel ist nach außen gewölbt und an seinem freien Ende nach unten abgekantet. Das freie Ende des oberen Schenkels ist um 180° gebogen.

Die vorliegend zugeschnittenen und vorgeformten folienartigen Formkörper 7, deren Schichtaufbau vorliegend dem Schichtaufbau der Dichtmanschette 28 der Entwässerungseinrichtung 6 entspricht, dienen zur wasserdichten Verkleidung der Seitenwände der Vertiefung 19 und sind entsprechend geformt. Die Formkörper 7 umfassen jeweils Überlappungsabschnitte 29 zum Abdecken der benachbart zu den Seitenwänden der Vertiefung 19 angeordneten Basiskörperbereiche und einen zur Rückseite des Basiskörpers 3 weisenden, insbesondere bündig mit der Rückseite des Basiskörpers 3 abschließenden Formkörperabschnitt 30, der als Übergang zu einer Wandabdichtung dient.

Das Vorsprungelement 32 ist quaderförmig ausgebildet und analog zu dem Basiskörper aus Hartschaum hergestellt, der bevorzugt an einer oder an mehreren Seiten mit einem Schichtverbund beschichtet ist, der insbesondere jeweils eine Haftvermittlungsschicht 14, eine wasserdichte Schicht 13 und erneut eine Haftvermittlungsschicht 14 aufweist. Die Länge I des Vorsprungelements 32 ist derart gewählt, dass sie der Breite B der Vertiefung 19 entspricht, und die Höhe h des Vorsprungelements 32 ist kleiner als die Maximale Höhe H der Vertiefung gewählt. Entsprechend entsteht, wie es in Figur 10 gezeigt ist, im montierten Zustand des Vorsprungelements 32, in dem das Vorsprungelement 32 an dem Basiskörper 3 derart befestigt ist, dass die Oberseite des Vorsprungelements 32 bündig mit der Oberseite des Basiskörpers 3 abschließt, zwischen der der Oberseite des Ablaufs 16 der Entwässerungseinrichtung 6 und der Unterseite des Vorsprungelements 32 ein Ablaufspalt 33, dessen Breite b33 bevorzugt im Bereich von 3 bis 25mm liegt.

Zum Zusammenbau des Waschbeckens 1 werden in einem ersten Schritt die unteren beiden Hartschaumplatten 8 und 9 bündig übereinander angeordnet und aneinander befestigt, beispielsweise miteinander verklebt. In einem zweiten Schritt wird die dritte Hartschaumplatte 10 auf der zweiten Hartschaumplatte 9 angeordnet und an dieser befestigt. Nunmehr wird die oberste Hartschaumplatte 11 auf die dritte Hartschaumplatte 10 aufgesetzt und an dieser befestigt. Der Plattenabschnitt 22 der obersten Hartschaumplatte 11, der mit einer ein Abklappen erleichternden Einkerbung versehen ist, wird nach unten gedrückt, bis dieser auf der mit der Bezugsziffer 31 bezeichneten Kante der darunter angeordneten Hartschaumplatte 9 aufsetzt, woraufhin die Unterseite des hinteren Bereiches 24 des Plattenabschnitts 22 mit der oberen Haftvermittlungsschicht 14 der untersten Hartschaumplatte 8 dichtend verklebt wird. Im Anschluss werden die Formkörper 7 klebend im Bereich der Seitenwände der Vertiefung 19 fixiert. Nunmehr wird der Ablauf 16 der Entwässerungseinrichtung 6 von oben in die Ablauföffnung 15 der untersten Hartschaumplatte 8 eingesetzt und die Dichtmanschette 28 mit der oberen Haftvermittlungsschicht 14 der obersten Hartschaumplatte 11 dichtend verklebt. Dann wird der Ablaufstutzen 42 der Entwässerungsrinne 40 in das Ablaufrohr 16 eingesetzt. In einem weiteren Schritt wird das Vorsprungelement 32 auf die Oberseite der Ablaufrinne 40 aufgesetzt und an dem Basiskörper 3 beispielsweise klebend befestigt. In einem letzten Schritt werden die Sichtseiten des Basiskörpers 3 und des Vorsprungelements 32 vorliegend mit einem Spachtelmaterial verspachtelt, so dass sich das in Figur 11 dargestellte Waschbecken 1 ergibt. Zur Verbesserung des äußeren Erscheinungsbildes kann in die Nut 17 eine Leuchte eingesetzt werden, insbesondere in Form einer LED-Leiste.

Die Figuren 12 bis 17 zeigen einen Bausatz 2 zum Herstellen eines Waschbeckens gemäß einer zweiten Ausführungsform der vorliegenden Erfindung bzw. Komponenten desselben. Der Aufbau dieses Bausatzes 2 ist dem Aufbau des zuvor beschriebenen Bausatzes 2 sehr ähnlich, weshalb nachfolgend zur Vermeidung von Wiederholungen nur die Unterschiede erläutert werden.

Ein erster Unterschied besteht darin, dass sich die durch die Aussparungen 18 und 21 der Hartschaumplatten 9 und 10 gebildete Vertiefung 19 des Basiskörpers 3 nicht bis zur hinteren Kante des Basiskörpers 3 erstreckt, sondern im Abstand a zu dieser endet. Der zwischen der Vertiefung 19 und der hinteren Kante des Basiskörpers 3 verbleibende Absatz dient als Ablagefläche und wird vorliegend zusätzlich zur Aufnahme einer nicht näher dargestellten Waschbeckenarmatur genutzt. Hierzu sind die Hartschaumplatten 8, 9 und 10 mit vertikal fluchtend zueinander angeordneten Durchgangsöffnungen 34 versehen, die sich im montierten Zustand des Bausatzes 2 von der Oberseite zur Unterseite des Basiskörpers 3 erstrecken. An der Oberseite des Basiskörpers ist eine mit einer Durchgangsöffnung 35 versehene Montageplatte 36 aus Hartkunststoff oder Metall vorgesehen, wobei die Durchgangsöffnung 35 der Montageplatte fluchtend mit den Durchgangsöffnungen 34 des Basiskörpers angeordnet ist.

Ein weiterer Unterschied besteht darin, dass Stützelemente 37 in Form von Hartschaumplatten vorgesehen sind, die den Plattenabschnitt 22 zusätzlich von unten stützen, wodurch eine bessere Stabilität als bei der ersten Ausführungsform erzielt wird.

Zudem werden die beiden Formkörper 7 durch die am Ablauf 16 der Entwässerungseinrichtung 6 befestigte Dichtmanschette 28 ersetzt, die als Formkörper derart ausgebildet ist, dass sie im montierten Zustand die gesamte Vertiefung abdichtet. Die Dichtmanschette 38 ist an der Position der Ablauföffnung 15 mit einer Ausnehmung versehen, welche freien Zugang zur Ablauföffnung 15 gewährt.

Darüber hinaus weist die unterste Hartschaumplatte 8 keine Nut 17 auf.

Zum Zusammenbau des Waschbeckens 1 werden in einem ersten Schritt die unteren beiden Hartschaumplatten 8 und 9 bündig übereinander angeordnet und aneinander befestigt, beispielsweise miteinander verklebt. In einem zweiten Schritt wird die dritte Hartschaumplatte 10 auf der zweiten Hartschaumplatte 9 angeordnet und an dieser befestigt. In einem weiteren Schritt werden die Stützelemente 37 an Positionen, die in Figur 9 mit Pfeilen 41 angedeutet sind, auf den Hartschaumplatten 8 und 9 angeordnet und an diesen beispielsweise klebend befestigt. Nunmehr wird die oberste Hartschaumplatte 11 auf die dritte Hartschaumplatte 10 aufgesetzt und an dieser befestigt. Der Plattenabschnitt 22 der obersten Hartschaumplatte 11 wird nach unten gedrückt, bis dieser auf den mit der Bezugsziffer 31 bezeichneten Kanten der darunter angeordneten Hartschaumplatte 9 sowie der Stützelemente 37 aufsetzt, woraufhin die Unterseite des hinteren Bereiches 24 des Plattenabschnitts 22 mit der oberen Haftvermittlungsschicht 14 der untersten Hartschaumplatte 8 dichtend verklebt wird. Im Anschluss wird der Ablauf 16 in die Ablauföffnung 15 eingeführt, gleichzeitig die Dichtmanschette 38 in die Vertiefung 19 eingesetzt und dann klebend befestigt. Anschließend wird der Ablaufstutzen 42 der Entwässerungsrinne 40 von oben in den Ablauf 16 eingesetzt. In einem weiteren Schritt wird das Vorsprungelement 32 an dem Basiskörper 3 beispielsweise klebend befestigt. In einem letzten Schritt wird die Montageplatte 36 an der Hartschaumplatte 11 insbesondere klebend befestigt. Nunmehr können die Sichtseiten des Basiskörpers 3 und des Vorsprungelements 32 vorliegend mit einem Spachtelmaterial verspachtelt werden. Ferner kann eine Waschbeckenarmatur an der Montageplatte montiert werden.

Es sollte klar sein, dass die zuvor beschriebene Ausführungsform nur als Beispiel dient und nicht als einschränkend verstanden werden soll. Vielmehr sind Änderungen und Modifikationen möglich, ohne den durch die beiliegenden Ansprüche definierten Schutzbereich zu verlassen. So können die Basiskörper 3 auch aus einem einzelnen Hartschaumblock gefertigt sein, der bevorzugt zumindest teilweise mit einem Schichtverbund aus Haftvermittlerschicht 14, wasserdichter Schicht 13 und Haftvermittlerschicht 14 versehen wird. Auch kann auf die Anordnung einer Entwässerungsrinne 40 verzichtet werden.

**Bezugsziffernliste**

| | | | |
|---|---|---|---|
| 1 | Waschbecken | 29 | Ü berlappungsabschnitt |
| 2 | Bausatz | 30 | Formkörperabschnitt |
| 3 | Basiskörper | 31 | Kante |
| 4 | Schwert | 32 | Vorsprungelement |
| 5 | Wandkonsole | 33 | Ablaufspalt |
| 6 | Entwässerungseinrichtung | 34 | Durchgangsöffnung |
| 7 | Formkörper | 35 | Durchgangsöffnung |
| 8 | Hartschaum platte | 36 | Montageplatte |
| 9 | Hartschaumplatte | 37 | Stützelement |
| 10 | Hartschaum platte | 38 | Formkörper |
| 11 | Hartschaum platte | 40 | Entwässerungsrinne |
| 12 | Hartschaumkern | 41 | Pfeil |
| 13 | wasserdichte Schicht | 42 | Ablaufstutzen |
| 14 | Haftvermittlungsschicht | s | Plattenstärke |
| 15 | Ablauföffnung | b | Breite |
| 16 | Ablauf | B | Breite |
| 17 | Nut | t | Tiefe |
| 18 | Aussparung | T | Tiefe |
| 19 | Vertiefung | I | Länge |
| 20 | Schwertaufnahmeaussparungen i | a | Abstand |
| 21 | Aussparung | h | Höhe |
| 22 | Plattenabschnitt | H | Höhe |
| 23 | vorderer Bereich | | |
| 24 | hinterer Bereich | | |
| 25 | Aussparung | | |
| 26 | Befestigungsabschnitt | | |
| 27 | Loch | | |
| 28 | Dichtmanschette | | |

## Patentansprüche

1. Bausatz (2) zur Herstellung eines Waschbeckens (1), das einen insbesondere Hartschaum aufweisenden Basiskörper (3) mit einer oberseitigen Vertiefung (19), deren Boden ein Gefälle in Richtung einer in der Vertiefung (19) ausgebildeten Ablauföffnung (15) bildet, und eine Entwässerungseinrichtung (6) umfasst, die einen Ablauf (16) aufweist, der zum Einsetzen in die Ablauföffnung (15) ausgelegt ist, **dadurch gekennzeichnet, dass** der Bausatz (2) ein als separates Bauteil ausgebildetes, insbesondere aus Hartschaum hergestelltes Vorsprungelement (32) vorgesehen ist, das dazu ausgelegt ist, oberhalb der bestimmungsgemäß positionierten Entwässerungseinrichtung (6) derart angeordnet und mit dem Basiskörper (3) verbunden zu werden, dass zwischen dem Ablauf (16) der Entwässerungseinrichtung (6) und der Unterseite des Vorsprungelements (32) ein Ablaufspalt (33) gebildet wird, der bevorzugt eine Breite (b33) im Bereich von 3 bis 25mm aufweist.

2. Bausatz (2) nach Anspruch 1, **dadurch gekennzeichnet, dass** Flächen des Basiskörpers (3) und/oder der Dichtmanschette und/oder der Dichtbänder (28) und/oder des Vorsprungelements (32) mit einer nach außen weisenden Haftvermittlungsschicht (14) versehen sind, die ein Anhaften von Dünnbettmörtel oder Spachtelmaterial, insbesondere Betonspachtel, fördert.

3. Bausatz (2) nach Anspruch 2, **dadurch gekennzeichnet, dass** es sich bei der Haftvermittlungsschicht (14) um einen Vliesstoff oder um ein Gewebe handelt.

4. Bausatz (2) nach Anspruch 2 oder 3, **dadurch gekennzeichnet, dass** unterhalb der Haftvermittlungsschicht (14) eine wasserdichte Schicht (13) vorgesehen ist.

5. Bausatz (2) nach Anspruch 4, **dadurch gekennzeichnet, dass** es sich bei der wasserdichten Schicht (13) um eine Kunststofffolie handelt.

6. Bausatz (2) nach Anspruch 4 oder 5, **dadurch gekennzeichnet, dass** unmittelbar unterhalb und oberhalb der wasserdichten Schicht (13) eine Haftvermittlungsschicht (14) angeordnet ist.

7. Bausatz (2) nach einem der Ansprüche 2 bis 6, **dadurch gekennzeichnet, dass** die Haftvermittlungsschicht (14) und, wenn vorhanden, die wasserdichte Schicht (13) zumindest teilweise als ein oder mehrere, insbesondere tiefgezogene Formkörper (7; 38) bereitgestellt sind, deren Abmessungen derart gewählt sind, dass sie sich passgenau in die oberseitige Vertiefung (19) des Basiskörpers (3) einsetzen lassen.

8. Bausatz (2) nach einem der vorhergehenden Ansprüche, **dadurch gekennzeichnet, dass** eine längliche Entwässerungsrinne (40) vorgesehen ist, die insbesondere aus Aluminium oder Edelstahl hergestellt ist, wobei die Entwässerungsrinne (40) bevorzugt einen im Wesentlichen U-förmigen Querschnitt aufweist, wobei insbesondere einer der einander gegenüberliegenden Schenkel nach außen gewölbt und oder an seinem freien Ende nach außen abgekantet ist.

9. Bausatz (2) nach einem der vorhergehenden Ansprüche, **dadurch gekennzeichnet, dass** der Basiskörper (3) eine Mehrzahl von zugeschnittenen Hartschaumplatten (8, 9, 10, 11) aufweist, die übereinander angeordnet und fest miteinander verbundenen sind.

10. Bausatz (2) nach Anspruch 9, **dadurch gekennzeichnet, dass** der Boden der Vertiefung (19) durch einen abwärts abgewinkelten Plattenabschnitt (22) einer oberen Hartschaumplatte (11) gebildet ist, insbesondere der obersten Hartschaumplatte, wobei Stützelemente (37) vorgesehen sein können, die den Plattenabschnitt (22) von unten stützen.

11. Bausatz (2) nach Anspruch 9 oder 10, **dadurch gekennzeichnet, dass** die den Boden der Vertiefung (19) bildende Hartschaumplatte (11) eine Plattenstärke (s11) im Bereich von 2 bis 10 mm aufweist, insbesondere im Bereich von 4 bis 7 mm.

12. Bausatz (2) nach einem der Ansprüche 9 bis 11, **dadurch gekennzeichnet, dass** unmittelbar unterhalb der den Boden der Vertiefung (19) bildenden Hartschaumplatte (11) eine Hartschaumplatte (10) angeordnet ist, die eine größere Plattenstärke als die den Boden der Vertiefung (19) bildende Hartschaumplatte (11) aufweist, insbesondere eine Plattenstärke (s11) im Bereich von 15 bis 35 mm, besser noch im Bereich von 20 bis 25 mm, wobei die unterhalb der den Boden der Vertiefung (19) bildenden Hartschaumplatte (11) angeordnete Hartschaumplatte (10) unterhalb des abgewinkelten Plattenabschnitts (22) eine Aussparung (21) aufweist, deren Breite (b10) der Breite (b11) des abgewinkelten Plattenabschnitts (22) entspricht und deren Tiefe (t10) der Tiefe (t11) des abgewinkelten Plattenabschnitts (22) entspricht.

13. Bausatz (2) nach Anspruch 12, **dadurch gekennzeichnet, dass** eine unterhalb derjenigen Hartschaumplatte (10), die unterhalb der den Boden der Vertiefung (19) bildenden Hartschaumplatte (11) angeordnet ist, angeordnete Hartschaumplatte (9) eine Aussparung (18) aufweist, deren Breite (b9) der Breite (b11) des abgewinkelten Plattenabschnitts (22) entspricht, und deren Tiefe (t9) geringer als die Tiefe (t11) des abgewinkelten Plattenabschnitts (20) ist, so dass die Unterseite des abgewinkelten Plattenabschnitts (22) auf der darunter angeordneten Hartschaumplatte (9) aufliegt.

14. Bausatz (2) nach einem der vorhergehenden Ansprüche, **dadurch gekennzeichnet, dass** dieser eine oder mehrere Wandkonsolen (5) zur Befestigung des Waschbeckens (1) an einer Wand aufweist, die zumindest zwei nach vorne vorstehende Schwerter (4) bildet/bilden, und dass der Basiskörper (3) mit zumindest zwei parallelen, sich von der hinteren Basiskörperkante nach vorne erstreckenden, länglich ausgebildeten Schwertaufnahmeaussparungen (20) versehen ist.

15. Bausatz (2) nach einem der vorhergehenden Ansprüche, **dadurch gekennzeichnet, dass** der Basiskörper (3) eine sich von der Oberseite zur Unterseite erstreckende Durchgangsöffnung (34) zur Aufnahme eine Wasserleitung aufweist, und dass an der Oberseite des Basiskörpers (3) eine mit einer Durchgangsöffnung (35) versehene Montageplatte (36) aus Hartkunststoff oder Metall vorgesehen ist, wobei die Durchgangsöffnung (35) der Montageplatte (36) fluchtend mit der Durchgangsöffnung (34) des Basiskörpers (3) angeordnet ist und zum Anschließen einer Waschbeckenarmatur dient.

16. Waschbecken (1), **dadurch gekennzeichnet, dass** es mit einem Bausatz (2) nach einem der vorhergehenden Ansprüche hergestellt ist.
